# EUROPÄISCHE PATENTSCHRIFT

(11) **EP 3 822 431 B1**
(45) Veröffentlichungstag und Bekanntmachung des Hinweises auf die Patenterteilung: **09.08.2023**
(21) Anmeldenummer: 20189183.5
(22) Anmeldetag: 03.08.2020
(51) Int. Cl.: E04G 5/14

(54) **VORRICHTUNG UND VERFAHREN ZUM HERSTELLEN EINES VORLAUFENDEN SEITENSCHUTZES BEI EINEM BAUGERÜST**
DEVICE AND METHOD FOR PRODUCING A LEADING SIDE PROTECTION SYSTEM FOR A SCAFFOLDING
DISPOSITIF ET PROCÉDÉ DE FABRICATION D'UNE PROTECTION LATÉRALE AVANT D'UN ÉCHAFAUDAGE

(30) Priorität: 15.11.2019 DE 102019130927; 15.06.2020 EP 20179993
(43) Veröffentlichungstag der Anmeldung: 19.05.2021
(73) Patentinhaber: ALFIX GmbH, 09603 Großschirma (DE)
(72) Erfinder: Meiser, Ulrich, 66121 Saarbrücken (DE)
(74) Vertreter: Pöhner, Wilfried Anton

(56) Entgegenhaltungen:
- EP-A2- 2 253 778
- EP-B1- 0 283 416
- DE-U1- 20 303 960
- GB-A- 2 425 563
- JP-A- 2003 147 953
- JP-B2- 4 044 874
- JP-B2- 4 069 976

## Beschreibung

Vorliegende Erfindung betrifft ein Geländermodul mit den im Oberbegriff des Anspruchs 1 angeführten Merkmalen sowie weiterhin ein Verfahren zur Herstellung eines vorlaufenden Seitenschutzes beim Aufbau eines mehretagigen Baugerüsts.

Bei dem etagenweisen Aufbau von mehretagigen Baugerüsten besteht das Problem, die Sicherheit der Arbeiter beim Aufbau zu gewährleisten und insbesondere die Gefahr des Abstürzens vom Baugerüst zu minimieren.

Die dahingehend in Deutschland gültigen Vorschriften wurden im Februar 2019 verschärft und in der Bestimmung TRBS2121 wird nun gefordert, dass beim Aufbau eines Baugerüsts jederzeit ein sogenannter voreilender oder vorlaufender Seitenschutz sichergestellt ist. Dies bedeutet, dass bevor ein oberster Gerüstfeldbelag betreten werden darf, ein Seitenschutz, also ein Geländer, zumindest auf einer Gebäudeabgewandten Seite des Gerüstes installiert werden muss. Da vorher der oberste Gerüstbelag noch nicht betreten werden darf, muss dieser Seitenschutz notwendigerweise von einer darunterliegenden, bereits gesicherten Gerüstebene aus installiert werden.

Die veröffentlichte Patentanmeldung GB 2 425 563 A zeigt eine arbeitsplattform mit einer Geländeranordnung welche über beidseitig neben und unterhalb der Plattform schwenkbar angebrachte Haken in einen Gerüstturm eingehängt werden kann. Die Haken sind schwenkbar am unteren Teil einer zweigeteilten Geländerstrebe anbracht, wobei der untere Teil wiederum gelenkig mit einem oberen Teil verbunden ist., und über eine Parallelogrammstange verbunden, so dass sie gemeinsam gegenüber dem unteren Teil in paralleler Ausrichtung zueinander verschwenkbar sind. Durch diese Mechanik ist eine platzsparend Transportkonfiguration ermöglicht, in der oberer und unt erer Teil sowie die Haken flach aneinander gelegt sind.

In der Patentschrift JP 4069976 B2 werden verschiedene Ausgestaltungen von Geländermodulen zur Herstellung eines vorlaufenden Seitenschutzes vorgestellt. Manche dieser Ausführungen bestehen aus oberem und unterem Holm, welche über die oberen Teile zweier Vertikalstreben an den gegenüberliegenden Enden der Holme zu einem im Wesentlichen rechteckigen Rahmen verbunden sind. An den oberen Teil jeder der Vertikalstreben ist gelenkig ein unterer Teil angebunden, welcher zwei Befestigungsmittel zur Festlegung des Geländermoduls an einem Baugerüst in Form zweier Gabelkupplungen aufweist.

Die Veröffentlichungsschrift JP 2003-147953 A schlägt ein Geländermodul zur Herstellung eines vorlaufenden Seitenschutzes für ein Baugerüst vor, welches aus einem in etwa rechteckigen Rahmen und gelenkg an den kurzen Stirnseiten desselben gelenkig verbundenen Streben besteht. Die Streben wiederum bestehen aus zwei gelenkig miteinander verbundenen Teilen, wobei der untere Teil zur Befestigung des Geländermoduls an Vertikalstielen des Gerüsts mit einer zwei quer zur Verlaufsrichtung des unteren Teils weisenden, parallel zueinander orientierten Abstandshaltelementen und einem Sicherungsbügel ausgestattet ist.

In der Gebrauchsmusterschrift DE 203 03 960 U1 sind Geländermodule zur Herstellung eines vorlaufenden Seitenschutzes für ein Baugerüst offenbart, welche aus einem Holm und gelenkig damit verbundenen Vertikalstreben bestehen. In manchen Ausführungen verfügen die Vertikalstreben über Befestigungsmittel, welche an einer separaten, über ein Parallelogrammgestänge mit der Vertikalstrebe verbundenen Tragestange angeordnet sind.

In der Europäischen Patentschrift EP 0 283 416 B1 wird ein Geländermodul für einen vorlaufenden Seitenschutz aus einem oberen und einem unteren horizontalen Holm, die endseitig mit zwei ungeteilte Vertikalstäben verbunden sind, vorstellt, wobei jeder der Vertikalstäbe über je drei Befestigungsmittel zur Anbindung an eien Vertikalstab des zu sichernden Gerüsts verfügt. Von den Befestigungsmitteln sind zwei in einem unteren und das Dritte in einem oberen Bereich des jeweiligen Vertikalstabes angeordnet.

Die japanische Patentschrift JP 4044874 B2 stellt ein weiteres Geländermodul für einen Baugerüstseitenschutz vor. Auch dieses umfasst zwei ungeteilte Vertikalstäbe mit je einem Befestigungsmittel am oberen Ende und zwei weiteren in einem unteren Endbereich.

Vorliegender Erfindung liegt die Aufgabe zugrunde, eine Vorrichtung und ein Verfahren bereitzustellen, mittels derer der Aufbau eines voreilenden Seitenschutzes beim Aufbau eines mehretagigen Baugerüsts möglichst leicht und einfach realisiert werden kann.

Diese Aufgabe wird gelöst durch ein Geländermodul gemäß einem der Ansprüche 1 bis 10, welches gemäß des Aufbauverfahrens der Ansprüche 11 bis 14 verwendet wird.

Eine wesentliche Eigenschaft des erfindungsgemäßen Geländermoduls besteht darin, dass die Vertikalstäbe, welche den zur als Abstützung verwendbaren oberen Holm tragen, jeweils in zwei über ein Scharnier gelenkig miteinander verbundene Teile unterteilt sind. Dies erlaubt es, das erfindungsgemäße Geländermodul vor dem Aufbau in eine platzsparende Transportkonfiguration zu versetzen, in der der untere Teil jeder der mindestens, bevorzugt genau, zwei unterteilten Vertikalstäbe einen Winkel von 90° oder mehr mit dem jeweiligen über das Scharnier verbundenen Oberteil der jeweiligen Vertikalstab bildet. Hierdurch ist das Packmaß des erfindungsgemäßen Geländermoduls während des Transports vorteilhaft reduziert.

Erfindungsgemäß sind zwei oder mehr Befestigungsmittel pro Vertikalstab vorhanden, wobei der obere Teil mindestens eines von diesen aufweist.

Weiterhin wesentlich, verfügt der untere, klappbare Teil jeder der unterteilten Vertikalstäbe zur Festlegung an einem Gerüstelement, wie beispielsweise einem Vertikalstiel und/oder einem horizontalen, also in horizontaler Richtung verlaufenden Profil, etwa einem gerüstfeldtragenden horizontalen Profil, insbesondere einem horizontalen U-Profil des Baugerüstes, über mindestens eines der Befestigungsmittel.

Für das Herstellen eines voreilenden Seitenschutzes unter Verwendung eines erfindungsgemäßen Geländermoduls wird vorgeschlagen, das erfindungsgemäße Geländermodul in Transportkonfiguration, d.h. mit angeklappten unteren Teilen der unterteilten Vertikalstäbe an einen auf der obersten gesicherten Gerüstebene wartende Mitarbeiter anzureichen. Dieser nimmt das Geländermodul entgegen und befestigt zunächst zumindest eines der Befestigungsmittel des angeklappten unteren Teils einer ersten der Vertikalstäbe an einem Gerüstelement wie beispielsweise einem horizontales Profil des Baugerüstes, welches ein mit einem vorauseilenden Seitenschutz zu sicherndes Gerüstfeld trägt und/oder einem das horizontales Profil tragenden Vertikalstiel.

Sodann wird das Scharnier des Vertikalstabs, dessen unterer Teil am Vertikalstiel festgelegt ist, geöffnet, wodurch aufgrund der Festlegung des unteren Teils der ersten Vertikalstab der Rest des Geländermoduls bestehend aus oberem Holm, oberem Teil der ersten Vertikalstabes und zumindest eines weiteren, bevorzugt am gegenüberliegenden Ende des oberen Holms befestigten, zweiten Vertikalstabes nach oben geschwenkt wird. Dies wird so weit fortgesetzt, bis der obere Holm über den obersten, noch nicht gesicherten Gerüstfeldbelag hinausreicht und in eine parallele Stellung geschwenkt worden ist.

Die Länge des oberen Holms ist hierbei der Breite des Gerüstfeldbelags angepasst, sodass nun in einem weiteren Schritt der untere Teil des zweiten Vertikalstabes aus seiner angeklappten Transportposition in eine Position geklappt werden kann, in der er mit dem oberen Teil des Vertikalstabs fluchtet oder zumindest nahezu parallel ist und deren effektive Verlängerung bildet. Dieser untere Teil des zweiten Vertikalstabes wird nun an Gerüstelementen auf der ersten Seite gegenüberliegenden zweiten Seite des gesicherten Gerüstfeldes befestigt. Die Installation des Seitenschutzes ist hiermit abgeschlossen und dieser oberste Gerüstfeldbelag kann nun betreten werden.

Für die übrigen Felder des obersten Gerüstfeldbelags kann gleicherweise mit weiteren Geländermodulen vorlaufender Seitenschutz hergestellt werden.

Der Vorteil des erfindungsgemäßen Geländermoduls ist zum einen seine simple Konstruktion zum anderen die einfache und schnelle Verwendung zum Aufbau eines voreilenden Seitenschutzes, welche durch einen einzelnen Mitarbeiter durchführbar ist. Dies ist ein wesentlicher Vorteil gegenüber bekannten Geländermodulen mit starren Vertikalstäben: bei der Befestigung eines solchen Geländermoduls ist es waagrecht zu halten, um eine Festlegung der beiden gegenüberliegenden Enden an geeigneten Gerüstelementen zu ermöglichen, was aufgrund der Größe üblicher Gerüstfeldbeläge und des damit verbundenen Gewichts des Geländermoduls, üblicherweise aus Stahl- oder zumindest Aluminiumprofilen hergestellt, nur mit zwei oder mehr Arbeitern oder unter Einsatz technischer Hilfen wie eines Kranes oder eines Flaschenzuges möglich ist.

Vorteilhafte Weiterbildungen vorliegender Erfindung, welche einzeln oder in Kombination realisierbar sind, sofern sie sich nicht offensichtlich gegenseitig ausschließen, sollen im Folgenden kurz vorgestellt werden.

Bevorzugt weist das Geländermodul vorliegender Erfindung Stabilisierungsstreben auf, welche zwischen dem oberen Holm und den beiden endständigen Vertikalstäben und/oder zwischen den beiden Vertikalstäben verlaufen. Insbesondere ist in manchen Ausführungsformen für jede der Vertikalstäbe jeweils eine Diagonalstrebe vorhanden, welche unter einem spitzen Winkel sowohl zur Vertikalstab als auch zu dem oberen Holm verläuft und die beiden winklig gegeneinander abstützt. Das können für eine oder mehrere Vertikalstäbe auch jeweils zwei Diagonalstreben vorhanden sein.

Alternativ oder zusätzlich ist auch ein zum oberer Holm parallel beabstandet verlaufender unterer Holm vorhanden, welcher insbesondere das untere Ende des oberen Teils der Vertikalstäbe miteinander verbindet. oberer und unterer Holm können über eine etwa bevorzugt parallel zu den Vertikalstäben gerichteten Mittelstrebe miteinander verbunden sein. Es kann auch mehr als eine Mittelstrebe zwischen oberem und unterem Holm vorhanden sein.

Die erfindungsgemäß zweigeteilten Vertikalstäbe des Geländermoduls sind bevorzugt an den gegenüberliegenden Enden des oberen Holms befestigt, und zwar derart, dass bevorzugt kein oder nur ein geringer Überstand des stangenförmigen oberen Holms über dem Befestigungspunkt mit dem Vertikalstab hinaus vorliegt.

Erfindungsgemäß verfügen die zweigeteilten Vertikalstäbe über zwei oder mehr Befestigungsmittel zur Festlegung an einem Gerüstelemen t, wie beispielsweise einem horizontalen Profil und/oder einem Vertikalstiel des Baugerüstes. Die Befestigungsmittel sind hierbei so angeordnet, dass mindestens jeweils eines von ihnen dem oberen und dem unteren Teil jedes Vertikalstabes zugeordnet sind.

Insbesondere hat der obere Teil jeder der beiden zweigeteilten Vertikalstäbe ein Befestigungsmittel zur Festlegung dieses Teils an einem Vertikalstiel des Sicherungsgerüstes, welches bevorzugt als einer von dem Vertikalstab wegweisende, den Vertikalstiel manschettenartig umgreifende Schelle oder Kupplung ausgebildet ist, wobei ein Formschluss durch ein durch zwei Öffnungen in den gegenüberliegenden Schellenenden gesteckten Sicherungsstift erreicht wird.

Der untere Abschnitt jeder der zweigeteilten Vertikalstäbe weist in bevorzugten Ausführungsformen zwei Befestigungsmittel auf, von denen eines als eine der Kupplung des oberen Teils vergleichbar oder aber als mit einem Bolzen gesicherte Gabel ausgestaltet sein kann und ein zweites Befestigungsmittel in Form eines Haken oder einer Gabel vorgesehen ist, mit welchem der untere Teil des Vertikalstabs zum Herstellen einer zumindest provisorischen Verbindung mit dem Gerüst in ein horizontales Profil, beispielsweise ein horizontales U-Profil des Gerüstes, insbesondere ein horizontales Profil des obersten, noch ungesicherten Gerüstfeldbelages einhängbar ist.

Die Gabelkupplung am unteren Teil jedes Vertikalstabes ist bevorzugt unterhalb des Hakens angeordnet, sodass sie den Vertikalstiel des Gerüstes in einen Bereich unterhalb des horizontalen Profils des obersten, noch ungesicherten Gerüstfeldbelages angreift.

Das erfindungsgemäße Geländermodul weist bevorzugt eine Spiegelsymmetrie hinsichtlich einer Ebene auf, welche durch die Mitte des oberen Holms und dessen Verlaufsrichtung definiert ist.

Das Geländermodul vorliegender Erfindung hat in bevorzugten Ausführungsformen einen Rahmen, welcher aus dem oberen Holm, einem beabstandet dazu parallel verlaufenden unteren Holm und den beiden oberen Teilen der beiden zweigeteilten Vertikalstäbe gebildet ist.

Erfindungsgemäß wird der untere Teil der zweigeteilten Vertikalstäbe in der angeklappten Transportposition an einem unterhalb des oberen Holms verlaufenden unteren Holm durch ein Sicherungsmittel lösbar gesichert, um ein ungewolltes oder unkontrolliertes Aufklappen, insbesondere während des Verbringes auf die oberste gesicherte Gerüstebene zu verhindern.

Das Sicherungsmittel kann ein in den unteren Holm oder den Vertikalstab integrierter Magnet sein. Für Ausführungsformen ohne unteren Holm erfolgt die Sicherung gegen den oberen Teil des jeweiligen Vertikalstabes. Hierfür ist es erforderlich, dass das Scharnier ein verschwenken des unteren Teils um mindestens 180 Grad erlaubt.

Als alternatives, bevorzugtes Sicherungsmittel dient ein in dem unteren Holm oder dem oberen Teil des Vertikalstabes drehbar bzw. verschwenkbar gelagerter Überwurfbügel, welcher so bemessen und positioniert ist, dass er über das untere Ende des in die zweite Position verschwenkten unteren Teils streifbar ist. Um ein ungewolltes Herabrutschen des Überwurfbügels zu verhindern kann das untere Ende an der dem Anlageteil, also dem unteren Holm oder oberen Vertikalstab, abgewandten Seite einen Vorsprung aufweisen, welcher den Überwurfbügel in gesicherter Stellung untergreift. Zu diesem Zweck kann auch am unteren Ende des unteren Teils eine zumindest auf besagter abgewandter Seite über die Seitenfläche des Vertikalstabes überstehende Abschlussplatte vorgesehen sein.

Bevorzugt ist in einigen Ausführungsformen ein den unteren Teil aus der zweiten Position in Richtung der ersten Position treibendes Vorspannselement vorhanden, etwa eine im Scharnier integrierte Spiralfeder oder ein an der dem unterem Teil zugewandten Seite des Anlageteil befestigtes elastisches Element, etwa aus Gummi, welche dafür sorgt, dass der untere Teil mit einer leichten Spannung im Überwurfring sitzt. Dies dient als weitere Sicherung gegen ein ungewolltes Öffnen des Überwurfbügels, etwa während des Transports.

In anderen Ausführungsformen ist kein gesondertes Vorspannelement vorhanden, und die inhärente Biegeelastizität des unteren Teils übernimmt dessen Funktion. Um das Scharnier zu entlasten, kann in diesen Ausführungsformen zwischen unterem Vertikalstab und Anlageteil, etwa an letzterem befestigt, ein Auflager, etwa ein Element aus Metall, Holz oder Gummi, vorhanden sein, gegen den der scharniernahe Abschnitt des unteren Teils federt, wenn der untere Teil in die zweite, d.h. die Transport-Position verschwenkt ist.

Oberer und unterer Teil der zweigeteilten, klappbaren Vertikalstäbe sind in bevorzugten Ausführungsformen über das Scharnier lösbar miteinander verbunden. Dies erlaubt es, das Geländermodul auch im aufgebauten Zustand nachträglich auszubauen, indem die Verbindung zwischen oberem und unterem Teil gelöst und das Geländermodul ohne die unteren Teile der Vertikalstiele abgenommen wird.

Beispielsweise kann in besonders bevorzugten Ausführungsformen hierzu das Scharnier, welches den oberen und den unteren Teil jeder der zweigeteilten Vertikalstäbe verbindet, bevorzugt aus einer gelochten Gabel, welcher einem der beiden Teile zugeordnet ist und einem gelochten Endstück des gegenüberliegenden Teils gebildet sein. Das Endstück ist dann in die Gabel eingeführt, so dass die Öffnung mit den Öffnungen in der Gabel fluchtet, und dort mittels eines als Achse dienenden Scharnierbolzens gesichert. Der Scharnierbolzen wird zur Sicherung mittels einer Schraubmutter gekontert.

In dem erfindungsgemäßen Verfahren wird bevorzugt eine Vorrichtung verwendet, welche als Befestigungsmittel jeweils eine Kupplung am oberen und unteren Teil jeder der zweigeteilten Vertikalstäbe und ein Einhängehaken am unteren Teil aufweist. Bei Verwendung einer solchen Vorrichtung wird in bevorzugten Ausführungsformen des Verfahrens empfohlen, dass im zweiten Schritt zunächst der untere Teil in ein Horizontales Profil des obersten, noch ungesicherten, Gerüstfeldbelages eingehängt und erst danach die Kupplung des unteren Teils an einem Vertikalstiel festgelegt wird. Erst danach erfolgt das Aufklappen des Scharniers des soeben festgelegten Vertikalstabes um das Geländermodul, und insbesondere den oberen Holm über den obersten Gerüstfeldbelag hinaus zu bewegen.

Zum Befestigen des zweiten zweigeteilten Vertikalstabes an dem der ersten gegenüberliegenden Ende des oberen Holmes wird deren Scharnier aufgeklappt, so dass der untere Teil zum dem oberen Teil parallel zu liegen kommt bzw. dessen Verlängerung bildet. Um das Einhängen des Einhängehakens zu erleichtern wird jedoch empfohlen, das Scharnier noch nicht vollständig aufzuklappen, sondern, noch einen kleinen Winkel zwischen oberen und unterem Teil von ca. 5-10 Grad zu belassen, dann den Einhängehaken einzuhängen und erst hiernach den unteren Teil des zweiten Vertikalstabes in sein finale Position in Verlängerung des oberen Teils zu klappen.

Nach der Befestigung der Sicherungsmittel des am gegenüberliegenden Ende des oberen Holms befestigten zweiten zweigeteilten Vertikalstab an dem dortigen horizontales Profil bzw. Vertikalstielen des Gerüstet wird vorgeschlagen, die Vertikalstiele, sofern noch nicht erfolgt, über den obersten Gerüstfeldbelag hinaus zu verlängern und sodann das Befestigungsmittel des oberen Teils an diesen verlängerten Teil der Vertikalstiele an beiden Enden des Gerüstfeldbelages zu befestigen.

Dies schließt die vollständige Sicherung des erfindungsgemäßen Geländermoduls ab. Jedoch auch bevor diese Verlängerung der Vertikalstiele und der Befestigungsmittel durchgeführt wurde, ist bereits ein ausreichender Schutz vor herabfallen von der obersten Gerüstfeldebene im Bereich dieses Gerüstfeldbelages vorhanden, sodass der Gerüstfeldbelag durch einen Arbeiter betreten werden kann und eine gesicherte Arbeit möglich ist.

Da das erfindungsgemäße Geländermoduls mit Sicherungsmittel zum Sichern des unteren Teils gegen ein Anlageteil, etwa einen unteren Holm oder den oberen Teil des jeweils selben Vertikalsstabes, verwendet wird, muss dieses zu einem geeigneten Zeitpunkt während der Montage gelöst werden. Für den zuerst am Gerüst eingehängten Stiel kann dies etwa vor oder nach dem Einhängen des ersten Befestigungsmittels des unteren Teils des ersten Vertikalstabes erfolgen. Letzteres hat den Vorteil, dass das Sicherungsmittel eine zusätzliche Abstützung des unteren Teils bildet, welche ein gezieltes Einhängen erleichtert. Jedoch ist möglicherweise das Lösen des Sicherungsmittels erschwert, da der untere Teil des Vertikalstabes nicht mehr frei beweglich ist. In ersterem Fall ergeben sich entsprechend umgekehrte Vor- und Nachteile. Ist das Sicherungsmittel ein im Anlageteil drehbar gelagerter

Überwurfbügel so erfordert das Abstreifen vom unteren Ende des unteren Teils, dass dieser zunächst um ein paar Grad auf das Anlageteil zu verschwenkt wird. Dies gilt umso mehr, wenn ein Vorsprung auf der dem Anlageteil abgewandten Seite den Überwurfbügel vor einem ungewollten Herabrutschen vom unteren Ende sichert.

Weitere Eigenschaften, Merkmale und Vorteile vorliegender Erfindung ergeben sich aus den nachfolgend mit Bezug auf die Figuren vorgestellten bevorzugten Ausführungsbeispiele. Diese sollen den Gegenstand der Erfindung lediglich illustrieren und in keiner Weise in seiner Allgemeinheit einschränken.

Es zeigen:
- Figur 1:: Eine Draufsicht auf eine erste bevorzugte Ausführungsform des erfindungsgemäßen Geländermoduls.
- Figur 2:: Eine schematische, nicht maßstabsgetreue Draufsicht auf eine nicht anspruchsgemäße Ausführungsform eines Geländermoduls.
- Figur 3A - F:: Eine Illustration des erfindungsgemäßen Verfahrens zum Herstellen eines vorlaufenden Seitenschutzes unter Verwendung eines erfindungsgemäßen Geländermoduls nach der ersten Ausführungsform aus Figur 1.
- Figur 4A-D:: Eine bevorzugte Ausführungsform des erfindungsgemäßen Geländermoduls mit einer Transportsicherung sowie deren Verwendung.

In **Figur 1** ist eine erste Ausführungsform eines erfindungsgemäßen Geländermoduls in Draufsicht dargestellt.

Das Geländermodul 1 besteht aus einem Rahmen 2 gebildet aus dem oberen Holm 3 in Form eines metallenen Hohlprofils mit einem quadratischen Querschnitt und einem gleichartigen, dazu beabstandet und parallel zum oberen Holm 3 verlaufenden unteren Holm 6. Der oberer Holm 3 und der untere Holm 6 sind über eine zentral, genauer in einer Spiegelsymmetrieebene des Geländermoduls 1, angeordnete Mittelstrebe 7 verbunden. Des Weiteren verbindet den oberer Holm 3 und den unterer Holm 6 an den gegenüberliegenden Enden jeweils ein oberer Teil 4o einesr zweigeteilten Vertikalstabes 4. Die oberen Teile 4o der Vertikalstäbe 4 sowie die Mittelstrebe 7 sind parallel zueinander und senkrecht zum oberer Holm 3 und dem unteren Holm 6.

Die oberen Teile 4o und unteren Teile 4u der Vertikalstäbe 4 sind über jeweils ein Scharnier 41 zueinander schwenkbar miteinander verbunden. Das Scharnier 41 wird hierbei gebildet aus der Gabel 4v1 des unteren Teils und einem über den unteren Holm hinausstehenden Ende 4o1 des oberen Teils, welcher von der Gabel 4v1 umgriffen wird. Als Scharnierachse dient ein mit einer Mutter (nicht sichtbar) gekonterter Bolzen 411, hier konkret ein Sechskantbolzen, welcher durch zwei fluchtende Öffnungen in der Gabel 4v1 des unteren Teil 4u und dem Ende 4o1 des oberen Teils gesteckt ist. Hierdurch ist eine lösbare Verbindung zwischen oberem Teil 4o und unterem Teil 4u erreicht, was es erlaubt das Geländermodul gemäß dieser Ausführungsform im eingesteckten Zustand nachträglich auszubauen.

Die unteren Teile 4u der Vertikalstäbe 4, welche in Figur 1 im an die unteren Holm 6 angeklappten Transportzustand gezeigt sind, weisen zwei Befestigungsmittel 5 in Form einer gewinkelten Einhängegabel 53, einer gabelförmigen, nach außen, also von der Symmetrieebene weg, weisenden Gabelkupplung 51, Sicherungsbolzen 52 auf. An den oberen Teilen 4o der Vertikalstäbe 4 sind jeweils ein Befestigungsmittel in Form einer manschettenartigen Kupplung 54 ebenfalls nach außen, d.h. von der Mittelstrebe 7 weg weisend, angebracht. Die Gabelkupplungen 51 der unteren Teilen 4u der Vertikalstäbe 4 sind am unteren Ende der Vertikalstäbe 4 befestigt, wohingegen die Einhängehaken 53 der unteren Teile 5u der Vertikalstäbe 4 in einem Mittelbereich der unteren Teile 4u befestigt sind und aus der durch den Rahmen 2 gebildeten Ebene hervorstehen.

In **Figur 2** ist eine nicht anspruchsgemäßeAusführungsform eines Geländermoduls schematisch dargestellt.

Das Geländermodul 1 umfasst hier wiederum einen stangenförmigen, geraden oberen Holm 3, welcher an seinen gegenüberliegenden Enden mit zwei parallel zueinander verlaufenden zweigeteilten Vertikalstäbe 4 verbunden ist. Um die mechanische Festigkeit der Verbindung zu erhöhen sind Diagonalstreben 6` vorhanden, welche im 45° Winkel sowohl an der Vertikalstab 4 als auch dem oberen Holm ansetzen. Die beiden Vertikalstäbe 4 sind jeweils in einen oberen Teil 4o und einen unteren Teil 4u geteilt, welche jeweils über ein Scharnier 41 derart gelenkig miteinander verbunden sind, dass der untere Teil aus einer Transportposition, in der er parallel neben dem oberen Teil an diesem anliegt, so wie es für den rechten Vertikalstab des Geländermoduls dargestellt ist, in eine Position verschwenkbar ist, in der er mit dem oberen Teil 4o fluchtet und dessen Verlängerung bildet, so wie es in der Figur gestrichelt für beide Vertikalstäbe 4 des Geländermoduls 1 angedeutet ist.

Die zweite Ausführungsform hat gegenüber der ersten den Vorteil noch platzsparender verstaubar zu sein und auch ein geringeres Gewicht aufzuweisen, sodass sie leichter von Hand bewegbar ist.

Die **Figuren 3A** bis **3F** illustrieren das erfindungsgemäße Aufbauverfahren. Sie zeigen jeweils ein Baugerüst 100 mit drei benachbarten, miteinander verbundenen Gerüstfeldern und zwei Etagen, von denen eine oberste durch ein Gerüstfeldbelag 102 gebildet wird, und, zumindest in den Figuren 3A bis 3E noch keine verlässliche Sicherung, d.h. keinen Seitenschutz, aufweist. Die oberste gesicherte Ebene ist in diesen Figuren die Gerüstebene 103.

In **Figur 3A** ist an der linken Vertikalstiel 101a des mittleren Gerüstfeldes ein erfindungsgemäßes Geländermodul gemäß der ersten Ausführungsform aus Figur 1 befestigt dargestellt. Die Befestigung erfolgt hierbei mittels der Haltegabel 51a des linken bzw., bei der gezeigten Ausrichtung des Geländermoduls 1, oberen Vertikalstab 4a des Geländermoduls 1, welche den Vertikalstiel 101a umgreift und über den Bolzen 52a gesichert ist. Weiterhin ist der Einhängehaken 53a in ein den Gerüstfeldbelag 102 tragendes Horizontales Profil (nicht sichtbar, da durch den linken Gerüstfeldbelag 102 verdeckt), welches ebenfalls am Vertikalstiel 101a und dem dazu parallelen dahinter liegenden Vertikalstiel gehalten wird, eingehängt.

In **Figur 3B** ist gezeigt, wie mittels des Scharniers 41a des linken Vertikalstabes 4a der Rest des Geländermoduls 1 gegenüber dem nun am Vertikalstiel 101a festgelegten Teil 4 verschenkt wird, wodurch der obere Holm 3 oberhalb des Gerüstfeldbelags 102 befördert wird. Die Bewegung, die durch den oberen Holm vollführt wird, ist durch einen gebogenen Pfeil angedeutet.

In **Figur 3C** hat das Geländermodul 1 seine Endposition bereits fast erreicht, und es wird nun der untere Teil 4u des rechten Vertikalstabes 4b aus seiner Transportposition, in welcher er an dem unteren Holm 6 des Geländermoduls anliegt und gegen diesen lösbar gesichert ist in eine Position verschwenkt, in der mit dem oberen Teil 4o des rechten Vertikalstabes 4b nahezu fluchtet und deren Verlängerung bildet.

Diese Stellung wird in der in **Figur 3D** erreicht. Der dort dargestellte Schritt betrifft das Einhängen des rechten Einhängehakens 53b des rechten Vertikalstabes 4b in das Horizontales Profil, welches das rechte Ende des mittleren Gerüstfeldbelages 102 trägt. In der Figur schlecht erkennbar, wird zum leichteren Einhängen des Einhängehakens 53b des rechten Vertikalstabes 4b das rechte Horizontales Profils zunächst noch ein kleiner Winkel von ca. 2-4 Grad zwischen oberem Teil 4o und unterem Teil 4u belassen. Zugleich wird beim Verschwenken des unteren Teils 4u des rechten Vertikalstabes 4b der Vertikalstiel 101b der rechten Seite des Gerüstfeldbelages durch die Gabelkupplung 51b umgriffen.

In **Figur 3E** wird die abschließende Befestigung der rechten Seiten des Geländermoduls 1 dargestellt. Der rechte Einhängehaken 53b ist nun fertig in das rechte Horizontales Profil eingehängt und die Gabel 51b mittels Sicherungsbolzen 52b gesichert.

**Figur 3F** zeigt, wie in dem nun zumindest für den mittleren Gerüstfeldabschnitt mit einer Geländersicherung versehenen oberen Gerüstebene, gebildet durch den Gerüstfeldbelag 102, eine Verlängerung der Vertikalstiele, unter anderem Vertikalstiele 101a und 101b durch Aufstecken von Gerüstrahmen 104 vorgenommen worden ist. An den vorderen, die Vertikalstiele 101b und 101a verlängernden Vertikalstielen dieser Gerüstrahmen 104 werden die Manschettenkupplungen 54a bzw. 54b der oberen Teile 4o der Vertikalstäbe 4a bzw. 4b festgemacht.

Durch das erfindungsgemäße Geländermodul wird somit ein einfach zu installierender vorlaufender Seitenschutz möglich, der sogar durch lediglich einen einzigen Arbeiter auf der obersten gesicherten Ebene 103 installierbar ist. Lediglich für das Befördern auf die oberste gesicherte Ebene 103 benötigt dieser die Unterstützung weiterer Mitarbeiter bzw. technischer Hilfsmittel wie eines Kranes.

Die **Figur 4** illustriert in vier Teilfiguren A - D das Öffnen der Transportsicherung einer weiteren bevorzugten Ausführungsform des erfindungsgemäßen Geländermoduls.

Das Geländermodul 1, welches hier im Wesentlichen dem in Figur 1 gezeigten entspricht, verfügt hier über Sicherungsmittel in Form von Überwurfbügeln 7, welche den klappbaren unteren Teil 4u der Vertikalstäbe 4 während des Transports des Geländermoduls 1 zum Einsatzort gegen ein Anlageteil, hier ein unterer Holm 6 des Geländermoduls, sichern. Hierbei ist, wie in Teilfigur A zu sehen, der Überwurfbügel 7 über das untere Ende 4u1 des Vertikalstabes gestreift. Durch die das untere Ende 4u1 abschließende Abschlussplatte 4u2, welche auf der dem Holm 6 abgewandten Seite übersteht, in Zusammenwirkung mit der durch die Biegeelastizität des unteren Teils 4u, der in der zweiten Position gegen ein am unteren Holm 6 befestigtes Auflager 8 federt und soeine den unteren Teil vom Holm 6 wegtreibende Vorspannung erzeugt, wird der Überwurfbügel 7 gegen ein ungewolltes Herabrutschen, etwa in Folge von beim Transport auftretenden Vibrationen des unteren Teils 4u gesichert.

Zum Lösen der Sicherung muss zunächst der untere Teil 4u wie durch den Pfeil in Teilfigur A angedeutet um ein paar Grad in Richtung des unteren Holms verschwenkt werden, woraufhin die in Teilfigur B gezeigte Position erreicht wird. Dann kann, wie in Teilfigur C gezeigt, der Überwurfbügel 7 in Richtung des dortigen Pfeils verschwenkt und dabei über die Abschlussplatte 4u2 und vom unteren Ende 4u1 abgestreift werden. Erst jetzt kann der untere Teil 4u von dem als Anlageteil dienenden unteren Holm 6 weggeklappt werden.

Eine gleichartige Sicherung ist auch mit allen anderen Ausführungsformen des erfindungsgemäßen Geländermoduls kombinierbar, etwa mit der in Figur 2 gezeigten.

### Bezugszeichenliste

- 1: Gerüstmodul
- 2: Rahmen
- 3: Oberer Holm
- 4: Vertikalstab
- 4a: linker Vertikalstab
- 4b: rechter Vertikalstab
- 4o: oberer Teil von 4, 4a oder 4b
- 4o1: unteres Ende von 4o
- 4u: unterer Teil von 4, 4a oder 4b
- 4u1: unteres Ende von 4u
- 4u2: Abschlussplatte
- 4v1: Gabel am oberen Ende von 4u
- 41: Scharnier zwischen 4o und 4u
- 411: Scharnierbolzen
- 5: Befestigungsmittel
- 51, 51a, b: Gabelkupplung
- 52: Sicherungsbolzen
- 53: Einhängehaken
- 54, 54a,b: Manschettenkupplung
- 6: Unterer Holm
- 6': Diagonalstrebe
- 7: Überwurfbügel
- 8: Auflager

- 100: Baugerüst
- 101: Vertikalstiel
- 101a: linker/erster Vertikalstiel
- 101b: rechter/zweiter Vertikalstiel
- 102: Oberster Gerüstfeldbelag
- 103: Oberste gesicherte Ebene
- 104: Vertikalrahmen

## Patentansprüche

1. Geländermodul zur Herstellung eines vorlaufenden Seitenschutzes beim Aufbau eines mehretagigen Baugerüsts, umfassend,
- einen stangenförmigen oberen Holm (3), und
- zwei oder mehr Vertikalstäbe (4), welche beabstandet und parallel zueinander quer zu dem oberen Holm (3) verlaufend an diesem befestigt sind,
- wobei jeder der Vertikalstäbe (4) jeweils zwei oder mehr Befestigungsmittel (5) zur Festlegung des Geländermoduls (1) an einem Vertikalstiel (101a, 101b) des Gerüstes (100) aufweist,
wobei zumindest zwei der Vertikalstäbe (4) in einen oberen Teil (4o), der mit dem oberen Holm (3) verbunden ist, und einen unteren Teil (4u), der jeweils über eines der zwei oder mehr Befestigungsmittel (5) verfügt, unterteilt ist,
wobei der obere Teil (4o) und der untere Teil (4u) jeder der zwei oder mehr Vertikalstäbe (4) über ein Scharnier (41) derart gelenkig miteinander verbunden sind, dass oberer Teil (4o) und unterer Teil (4u) zwischen einer ersten Position, in welcher der untere Teil (4u) die Verlängerung des oberen Teils (4o) bildet, in eine zweite Position, in der oberer Teil und unterer Teil einen Winkel von 90° oder mehr zueinander bilden, verschwenkbar ist, und
wobei der obere Teil (4o) der zumindest zwei Vertikalstäbe (4) jeweils mindestens ein weiteres dem oberen Teil (4o) zugeordnetes der zwei oder mehr Befestigungsmittel (5) aufweist,
**dadurch gekennzeichnet, dass**
der untere Teil (4u) der zumindest zwei Vertikalstäbe (4a, 4b) jeweils in der zweiten Position an dem jeweiligen oberen Teil (4o) oder einem unteren Holm (6) des Geländermoduls (1) mit einem Sicherungsmittel (7) lösbar gesichert werden kann, wobei das Sicherungsmittel
- ein im jeweiligen oberen Teil (4o) oder in dem unteren Holm (6) schwenkbar gelagerter Überwurfbügel (7) ist, welcher über ein unteres Ende (4u1) des jeweiligen unteren Teils (4u) streifbar ist, oder
- ein in die zumindest zwei Vertikalstäbe (4) oder in dem unteren Holm (6) integrierter Magnet ist.

2. Geländermodul nach Anspruch 1, **gekennzeichnet durch** Stabilisierungsstreben (6, 6') zwischen dem oberen Holm (3) und mindestens einem der Vertikalstäbe (4) und/oder den mindestens zwei Vertikalstäben (4) insbesondere:
- jeweils eine Diagonalstrebe (6') zwischen dem oberen Holm (3) und einer der Vertikalstäbe (4), wobei die Diagonalstrebe (6') jeweils einen spitzen Winkel mit sowohl dem oberen Holm (3) als auch dem Vertikalstab (4), an der sie befestigt ist, bildet, und/oder
- einen unterer Holm (6), welche die oberen Teile (4o) der zwei oder mehr Vertikalstäbe (4) verbindet und hierbei im Wesentlichen parallel zum oberen Holm (3) verläuft.

3. Geländermodul nach Anspruch 1 oder 2, **gekennzeichnet durch** drei Befestigungsmittel (5) pro Vertikalstab (4), wobei jeweils der obere Teil (4o) und der untere Teil (4u) der zumindest zwei Vertikalstäbe (4) jeweils mindestens eines der Befestigungsmittel (5) aufweisen.

4. Geländermodul nach Anspruch 3, **dadurch gekennzeichnet, dass** der obere Teil (4o) der zumindest zwei Vertikalstäbe (4) ein Befestigungsmittel in Form einer manschettenartigen Kupplung (54) zum Umgreifen eines Vertikalstiels (101a, 101b) eines Gerüstes (100) aufweist und der untere Teil (4u) der zumindest zwei Vertikalstäbe ein Befestigungsmittel (5) in Form einer gabelförmigen Kupplung (51) mit einem Sicherungsbolzen (52) unterhalb eines zweiten Befestigungsmittel in Form eines Einhängehakens (53) aufweist.

5. Geländermodul nach einem der vorherigen Ansprüche, **dadurch gekennzeichnet, dass** im Bereich jedes der Enden des oberen Holmes (3) einer der zumindest zwei zweigeteilten Vertikalstäbe (4) angebracht ist.

6. Geländermodul nach Anspruch 5, **gekennzeichnet durch** einen rechteckigen Rahmen (2), gebildet aus dem oberen Holm (3), den oberen Teilen (4o) der zumindest zwei an den gegenüberliegenden Enden des oberen Holmes (3) befestigten Vertikalstäben (4a, 4b) und einem zum oberen Holm (3) parallel verlaufenden unteren Holm (6), welche die oberen Teile der Vertikalstäbe (4a, 4b) verbindet.

7. Geländermodul nach Anspruch 6, **gekennzeichnet durch** eine zwischen den Vertikalstäben (4a, 4b) liegende und den oberen Holm (3) mit dem unteren Holm (6) verbindende Mittelstrebe (7).

8. Geländermodul nach einem der vorhergehenden Ansprüche, **gekennzeichnet durch** ein den unteren Teil (4u) aus der zweiten in Richtung der ersten Position treibendes Vorspannelement (8).

9. Geländermodul nach einem der vorhergehenden Ansprüche, **dadurch gekennzeichnet, dass** oberer Teil (4o) und unterer Teil (4u) über das Scharnier (41) lösbar verbunden sind.

10. Geländermodul nach dem vorhergehenden Anspruch, **dadurch gekennzeichnet, dass** das Scharnier (41) aus einer Gabel (4v1) des oberen Teils (4o) oder unteren Teils (4u) besteht, in welche das Ende (4o1) des gegenüberliegenden unteren Teils (4u) oder oberen Teils (4o) eingesteckt und mit einem gekonterten Scharnierbolzen (411) gesichert ist, welcher als Schwenkachse dient.

11. Verfahren zum Aufbau eines vorlaufenden Seitenschutzes eines Gerüsts (100) unter Verwendung eines Geländermoduls (1) gemäß einem der Ansprüche 1 bis 10, wobei
a) das Geländermodul (1) mit in die zweite Position verschwenkten unteren Teil (4u) der Vertikalstäbe (4, 4a, 4b) bereitgestellt und auf eine oberste gesicherte Ebene (103) des Gerüsts (100) verbracht wird,
b) der untere Teil (4u) eines ersten Vertikalstabes (4a) an einem Gerüstelement (101a) des Gerüsts (100) festgelegt wird, wobei zuvor oder danach das den unteren Teil (4u) sichernde Sicherungsmittel (7) gelöst wird,
c) das Scharnier (41) des ersten Vertikalstabs (4a) geöffnet und gleichzeitig das Geländermodul (1) nach oben geschwenkt wird, bis der obere Holm (3) waagrecht steht und über einen Gerüstfeldbelag (102) einer oberhalb der obersten gesicherten Ebene (103) gelegenen, noch nicht gesicherten Ebene hinausreicht, und
d) der untere Teil (4u) eines zweiten Vertikalstabes (4b) aus der zweiten Position geschwenkt und mit Hilfe seines Befestigungsmittels (5, 53) an einem zweiten Vertikalstiel (101b) der obersten gesicherten Ebene (103) des Gerüstes (101) festgelegt wird.

12. Verfahren nach Anspruch 11, **dadurch gekennzeichnet, dass** zur Festlegung
- des ersten Vertikalstabes (4a) des Geländermoduls (1) in Schritt b) ein erstes den obersten Gerüstfeldbelag (102) tragendes horizontales Profil, insbesondere ein U-Profil, und/oder ein erster Vertikalstiel (101a), und/oder
- des zweiten Vertikalstabes (4b) des Geländermoduls (1) in Schritt d) ein zweites den obersten Gerüstfeldbelag (102) tragendes horizontales Profil und/oder ein zweiter Vertikalstiel (101b)
verwendet wird.

13. Verfahren nach Anspruch 11 oder 12, wobei ein Gerüstmodul (1) gemäß Anspruch 4 verwendet wird, **dadurch gekennzeichnet, dass**
• in Schritt b) zunächst der Einhängehaken (53) des unteren Teils (4u) des ersten Vertikalstabes (4a) in einem ersten horizontales Profil (1020) des obersten Gerüstfeldbelags (102) eingehängt und zugleich die Kupplung (51u) des zweiten Befestigungsmittels (5) des unteren Teils (4u) so positioniert wird, dass sie den ersten Vertikalstiel (101a) umgreift, woraufhin der Sicherungsbolzen (52u) eingesteckt wird, wobei insbesondere die Kupplungen (54) des oberen Teils (4o) des ersten Vertikalstabes (4a) und zweiten Vertikalstabes (4b) jeweils an einem über den obersten Gerüstfeld ragenden Teil des ersten Vertikalstiels (101a) bzw. des zweiten Vertikalstiels (101b) befestigt werden, und/oder
• in Schritt d) zunächst der Einhängehaken (53) des zweiten Vertikalstabes (4b) in einem zweiten horizontales Profil (1020b) des oberen Gerüstfeldbelags (102) eingehängt und anschließend die Kupplung (51) des unteren Teils (4u) des zweiten Vertikalstabes (4b) befestigt werden.

14. Verfahren nach einem der Ansprüche 11 - 13, **dadurch gekennzeichnet, dass** das den unteren Teil (4u) des ersten Vertikalstabes (4a) an dem einem unteren Holm (6) oder dem oberen Teil (4o) sichernde Sicherungsmittel (7) unmittelbar vor oder nach Schritt b) gelöst wird.

## Claims

1. A Railing module for creating an advance side protection when erecting a multi-storey scaffolding, comprising,
- a bar-shaped upper spar (3), and
- two or more vertical rods (4) which are spaced apart and parallel to one another and are fastened to the upper spar (3) running transversely to the latter,
- wherein each of the vertical rods (4) has two or more fastening means (5) for fixing the railing module (1) to a vertical post (101a, 101b) of the scaffolding (100),
- wherein at least two of the vertical rods (4) are divided into an upper part (4o) which is connected to the upper spar (3) and a lower part (4u) which has one of the two or more fastening means (5),
- wherein the upper part (4o) and the lower part (4u) of each of the two or more vertical rods (4) are connected to one another in an articulated manner via a hinge (41) in such a way that the lower part (4u) can be pivoted between a first position in which the lower part (4u) forms the extension of the upper part (4o) into a second position in which the upper part and the lower part form an angle of 90° or more with each other, and
- wherein the upper part (4o) of the at least two vertical rods (4) each have at least one other of the two or more fastening means (5) assigned to the upper part (4o),
**characterized in that**
the lower part (4u) of the at least two vertical rods (4a, 4b) can be releasably secured in the second position on the respective upper part (4o) or a lower bar (6) of the railing module (1) with a securing means (7),
where the securing means is
- a throw retainer (7) which is pivotably mounted in the respective upper part (4o) or in the lower spar (6) and which can be slipped over a lower end (4u1) of the respective lower part (4u), or
- a magnet integrated in the at least two vertical rods (4) or in the lower spar (6).

2. The railing module according to Claim 1, **characterized by** stabilizing struts (6, 6') between the upper rail (3) and at least one of the vertical rods (4) and/or the at least two vertical rods (4), in particular:
- one diagonal strut (6') between the upper spar (3) and one of the vertical rods (4), the diagonal strut (6') in each case forming an acute angle with both the upper spar (3) and the vertical rod (4) to which it is attached, and/or
- a lower spar (6) which connects the upper parts (4o) of the two or more vertical rods (4) and in this way runs essentially parallel to the upper spar (3).

3. The railing module according to Claim 1 or 2, **characterized by** three fastening means (5) per vertical rod (4), the upper part (4o) and the lower part (4u) of the at least two vertical rods (4) each having at least one of the fastening means (5).

4. The railing module according to Claim 3, **characterized in that** the upper part (4o) of the at least two vertical rods (4) has a fastening means in the form of a collar-like coupling (54) for gripping around a vertical post (101a, 101b) of a scaffolding (100) and the lower part (4u) of the at least two vertical rods has a fastening means (5) in the form of a fork-shaped coupling (51) with a safety bolt (52) below a second fastening means in the form of a suspension hook (53).

5. The railing module according to one of the preceding claims, **characterized in that** one of the at least two two-part vertical rods (4) is attached in the region of each of the ends of the upper spar (3).

6. The railing module according to Claim 5, **characterized by** a rectangular frame (2) formed by the upper spar (3), the upper parts (4o) of the at least two vertical rods (4a, 4b) fastened to the opposite ends of the upper spar (3) and a lower spar (6) running parallel to the upper spar (3) and connecting the upper parts of the vertical rods (4a, 4b).

7. The railing module according to Claim 6, **characterized by** a central strut (7) lying between the vertical rods (4a, 4b) and connecting the upper spar (3) to the lower spar (6).

8. The railing module according to one of the preceding claims, **characterized by** a pretensioning element (8) driving the lower part (4u) from the second position in the direction of the first postion.

9. The railing module according to one of the preceding claims, **characterized in that** the upper part (4o) and lower part (4u) are detachably connected via the hinge (41).

10. The railing module according to the preceding claim, **characterized in that** the hinge (41) consists of a fork (4v1) of the upper part (4o) or lower part (4u) into which the end (4o1) of the opposite lower part (4u ) or upper part (4o) is inserted and secured with a locked hinge bolt (411), which serves as a pivot axis.

11. A method for constructing an advance side protection of a scaffolding (100) using a railing module (1) according to one of claims 1 to 10,
whereby
a) the railing module (1) is provided with the lower part (4u) of the vertical rods (4, 4a, 4b) pivoted into the second position and is brought to an uppermost secured level (103) of the scaffolding (100),
b) the lower part (4u) of a first vertical rod (4a) is fixed to a scaffolding element (101a) of the scaffolding (100), the securing means (7) securing the lower part (4u) being released beforehand or afterwards,
c) the hinge (41) of the first vertical rod (4a) is opened and at the same time the railing module (1) is pivoted upwards until the upper rail (3) is horizontal and located above a scaffolding panel (102) of a not yet secured level above the uppermost secured level (103), and
d) the lower part (4u) of a second vertical rod (4b) is pivoted out of the second position and, with the aid of its fastening means (5, 53), is attached to a second vertical post (101b) of the uppermost secured level (103) of the scaffolding (101).

12. The method according to claim 11, **characterized in that** for attaching
- the first vertical rod (4a) of the railing module (1) in step b) a first horizontal profile, in particular a U-profile, supporting the top scaffolding panel (102) and/or a first vertical post (101a), and/or
- the second vertical rod (4b) of the railing module (1) in step d) a second horizontal profile carrying the uppermost scaffolding panel (102) and/or a second vertical post (101b)
is used.

13. The method according to claim 11 or 12, wherein a framework module (1) according to claim 4 is used, **characterized in that**
• in step b) first the suspension hook (53) of the lower part (4u) of the first vertical rod (4a) is hung in a first horizontal profile (1020) of the uppermost scaffolding panel (102) and at the same time the coupling (51u) of the second fastening means (5) of the lower part (4u) is positioned in such a way that it encompasses the first vertical post (101a), whereupon the safety bolt (52u) is inserted, with the couplings (54) of the upper part (4o ) of the first vertical bar (4a) and second vertical bar (4b) are each fastened to a part of the first vertical post (101a) or the second vertical post (101b) that protrudes beyond the top scaffolding, and/or
• in step d) first the suspension hook (53) of the second vertical rod (4b) is hung in a second horizontal profile (1020b) of the upper scaffolding panel (102) and then the coupling (51) of the lower part (4u) of the second vertical rod (4b) is attached.

14. The method according to one of the claims 11-13, **characterized in that** the securing means (7) securing the lower part (4u) of the first vertical rod (4a) on the lower spar (6) or the upper part (4o) is released before or after step b).

## Revendications

1. Module de garde-corps pour créer une protection latérale avancée lors de l'érection d'un échafaudage à plusieurs étages, comprenant,
- un longeron supérieur (3) en forme de barre, et
- deux ou plusieurs tiges verticales (4) espacées et parallèles entre elles et fixées au longeron supérieur (3) en s'étendant transversalement à celui-ci,
- dans lequel chacune des tiges verticales (4) comporte deux ou plusieurs moyens de fixation (5) pour fixer le module de garde-corps (1) à un poteau vertical (101a, 101b) de l'échafaudage (100),
- dans lequel au moins deux des tiges verticales (4) sont divisées en une partie supérieure (4o) qui est reliée au longeron supérieur (3) et une partie inférieure (4u) qui a l'un des deux ou plusieurs moyens de fixation (5),
- dans lequel la partie supérieure (4o) et la partie inférieure (4u) de chacune des deux ou plusieurs tiges verticales (4) sont reliées l'une à l'autre de manière articulée via une charnière (41) de telle manière que la la partie inférieure (4u) peut être pivotée entre une première position dans laquelle la partie inférieure (4u) forme le prolongement de la partie supérieure (4o) à une deuxième position dans laquelle la partie supérieure et la partie inférieure forment un angle de 90 ° ou plus les uns avec les autres, et
- dans lequel la partie supérieure (4o) des au moins deux tiges verticales (4) comporte chacune au moins un autre des deux ou plusieurs moyens de fixation (5) associés à la partie supérieure (4o),
**caractérisé en ce que**
la partie inférieure (4u) des au moins deux tiges verticales (4a, 4b) peut être fixée de manière amovible dans la deuxième position sur la partie supérieure (4o) respective ou une longeron inférieure (6) du module de garde-corps (1) avec un moyen de fixation (7),
où le moyen de fixation est
- une retenue de poussée (7) qui est montée pivotante dans la partie supérieure (4o) ou dans le longeron inférieur (6) et qui peut être glissée sur une extrémité inférieure (4u1) de la partie inférieure (4u) respective, ou
- un aimant intégré dans les au moins deux tiges verticales (4) ou dans le longeron inférieur (6).

2. Module de garde-corps selon la revendication 1, **caractérisé par** des entretoises de stabilisation (6, 6') entre le longeron supérieur (3) et au moins l'une des tiges verticales (4) et/ou les au moins deux tiges verticales (4), en particulier:
- une entretoise diagonale (6') entre le longeron supérieur (3) et l'une des tiges verticales (4), l'entretoise diagonale (6') formant à chaque fois un angle aigu avec le longeron supérieur (3) et la tige verticale (4) à laquelle il est attaché, et/ou
- un longeron inférieur (6) qui relie les parties supérieures (4o) des deux ou plusieurs tiges verticales (4) et s'étend ainsi essentiellement parallèlement au longeron supérieur (3).

3. Module de garde-corps selon la revendication 1 ou 2, **caractérisé par** trois moyens de fixation (5) par tige verticale (4), la partie supérieure (4o) et la partie inférieure (4u) des au moins deux tiges verticales (4) ayant chacune au moins un des moyens de fixation (5).

4. Module de garde-corps selon la revendication 3, **caractérisé en ce que** la partie supérieure (4o) des au moins deux tiges verticales (4) présente un moyen de fixation sous la forme d'un accouplement en forme de collier (54) pour s'agripper autour d'un poteau vertical (101a, 101b) d'un échafaudage (100) et la partie inférieure (4u) des au moins deux tiges verticales présente un moyen de fixation (5) sous la forme d'un accouplement en forme de fourche (51) avec un boulon de sécurité (52) en dessous un second moyen de fixation sous forme de crochet de suspension (53).

5. Module de garde-corps selon l'une des revendications précédentes, **caractérisé en ce que** l'une des au moins deux tiges verticales (4) en deux parties est fixée au niveau de chacune des extrémités du longeron supérieur (3).

6. Module de garde-corps selon la revendication 5, **caractérisé par** un cadre rectangulaire (2) formé par le longeron supérieur (3), les parties supérieures (4o) des au moins deux tiges verticales (4a, 4b) fixées aux extrémités opposées du longeron supérieur (3) et un longeron inférieur (6) s'étendant parallèlement au longeron supérieur (3) et reliant les parties supérieures des tiges verticales (4a, 4b).

7. Module de garde-corps selon la revendication 6, **caractérisé par** une entretoise centrale (7) située entre les tiges verticales (4a, 4b) et reliant le longeron supérieur (3) au longeron inférieur (6).

8. Module de garde-corps selon l'une des revendications précédentes, **caractérisé par** un élément de précontrainte (8) entraînant la partie inférieure (4u) de la deuxième position en direction de la première position.

9. Module de garde-corps selon l'une des revendications précédentes, **caractérisé en ce que** la partie supérieure (4o) et la partie inférieure (4u) sont reliées de manière amovible via la charnière (41).

10. Module de garde-corps selon la revendication précédente, **caractérisé en ce que** la charnière (41) est constituée d'une fourche (4v1) de la partie supérieure (4o) ou de la partie inférieure (4u) dans laquelle l'extrémité (4o1) de la partie inférieure opposée ( 4u ) ou la partie supérieure (4o) est insérée et fixée avec un boulon de charnière verrouillé (411), qui sert d'axe de pivot.

11. Procédé de construction d'une protection latérale avancée d'un échafaudage (100) à l'aide d'un module de garde-corps (1) selon l'une des revendications 1 à 10,
par lequel
a) le module de garde-corps (1) est pourvu de la partie inférieure (4u) des tiges verticales (4, 4a, 4b) pivotées dans la deuxième position et amenées à un niveau sécurisé le plus élevé (103) de l'échafaudage (100),
b) la partie inférieure (4u) d'une première tige verticale (4a) est fixée à un élément d'échafaudage (101a) de l'échafaudage (100), les moyens de fixation (7) fixant la partie inférieure (4u) étant libérés au préalable ou après ,
c) la charnière (41) de la première tige verticale (4a) est ouverte et en même temps le module de garde-corps (1) est pivoté vers le haut jusqu'à ce que le longeron supérieur (3) soit horizontal et situé au-dessus d'un panneau d'échafaudage (102) d'un niveau non encore sécurisé au-dessus du niveau sécurisé le plus élevé (103), et
d) la partie inférieure (4u) d'une deuxième tige verticale (4b) est pivotée hors de la deuxième position et, à l'aide de ses moyens de fixation (5, 53), est fixée à un deuxième poteau vertical (101b) du niveau sécurisé le plus élevé (103) de l'échafaudage (101).

12. Procédé selon la revendication 11, **caractérisé en ce que** pour attacher
- la première tige verticale (4a) du module de garde-corps (1) à l'étape b) un premier profilé horizontal, notamment un profilé en U, supportant le panneau d'échafaudage supérieur (102) et/ou un premier poteau vertical (101a), et/ou
- la deuxième tige verticale (4b) du module de garde-corps (1) à l'étape d) un deuxième profilé horizontal portant le panneau d'échafaudage le plus haut (102) et/ou un deuxième poteau vertical (101b)
est utilisé.

13. The procédé selon la revendication 11 ou 12, dans lequel un module de cadre (1) selon la revendication 4 est utilisé, **caractérisé en ce que**
- à l'étape b) d'abord le crochet de suspension (53) de la partie inférieure (4u) de la première tige verticale (4a) est accroché dans un premier profilé horizontal (1020) du panneau d'échafaudage le plus haut (102) et au en même temps, le couplage (51u) du deuxième moyen de fixation (5) de la partie inférieure (4u) est positionné de telle manière qu'il englobe le premier poteau vertical (101a), sur quoi le boulon de sécurité (52u) est insérée, les raccords (54) de la partie supérieure (4o) de la première tige verticale (4a) et de la deuxième tige verticale (4b) étant chacun fixés à une partie du premier poteau vertical (101a) ou du deuxième poteau vertical (101b) qui fait saillie au-dessus de la travée supérieure de l'échafaudage, et/ou
- à l'étape d) d'abord le crochet de suspension (53) de la deuxième tige verticale (4b) est accroché dans un deuxième profilé horizontal (1020b) du panneau d'échafaudage supérieur (102) puis l'accouplement (51) de la partie inférieure ( 4u) de la seconde tige verticale (4b) est fixées.

14. Procédé selon l'une des revendications 11 à 13, **caractérisé en ce que** les moyens de fixation (7) fixant la partie inférieure (4u) de la première tige verticale (4a) sur le longeron inférieure (6) ou la partie supérieure (4o ) est libéré avant ou après l'étape b).
